# DEMANDE DE BREVET EUROPEEN

(11) **EP 4 776 079 A1**
(43) Date de publication de la demande: **15.07.2026**
(21) Numéro de dépôt: 26150287.6
(22) Date de dépôt: 05.01.2026
(51) Int. Cl.: G04B 13/02, G04B 15/06, G04B 15/08, G04B 15/14

(54) **DISPOSITIF D'ECHAPPEMENT D'UNE PIECE D'HORLOGERIE**

(30) Priorité: 09.01.2025 EP 25151028
(71) Demandeur: ROLEX SA, 1211 Genève 26 (CH)
(72) Inventeur: COLPO, Fabiano, 1004 Lausanne (CH); KARLEN, Olivier, 1807 Bloney (CH); TU, Xuan Mai, 1024 Ecublens (CH)
(74) Mandataire: Novagraaf International SA

(57) **Abrégé**

Dispositif d'échappement d'une pièce d'horlogerie, comprenant :
- un premier mobile d'échappement (1),
- un deuxième mobile d'échappement (2), engagé avec le premier mobile d'échappement (1),
- un mobile de blocage (4), agencé pour coopérer avec un oscillateur de la pièce d'horlogerie,
dans lequel :
- le premier mobile d'échappement (1) comprend une première denture comprenant des premières dents de blocage (121),
- le deuxième mobile d'échappement (2) comprend une deuxième denture comprenant des deuxièmes dents de blocage (221),
dans lequel le premier mobile d'échappement (1), le deuxième mobile d'échappement (2), et le mobile de blocage (4) coopèrent ensemble via les premières dents de blocage (121) et/ou les deuxièmes dents de blocage (221).

## Description

### Domaine technique de l'invention

La présente invention concerne de manière générale un dispositif d'échappement pour une pièce d'horlogerie mécanique. En particulier, la présente invention peut concerner un dispositif d'échappement comprenant deux mobiles d'échappement. Selon un aspect, la présente invention peut concerner un dispositif d'échappement comprenant des mobiles d'échappement prévus pour donner des impulsions, en particulier des impulsions tangentielles, à un mobile de blocage du dispositif d'échappement pour une pièce d'horlogerie, en particulier une pièce d'horlogerie mécanique.

### État de la technique

Il est connu dans l'art antérieur des dispositifs d'échappement de proposer, comme le montre la demande EP4198641A1, un échappement naturel comprenant deux roues d'échappement chacune prévue pour coopérer d'une part avec une ancre articulée, et d'autre part avec des palettes d'impulsion prévues sur le balancier pour assurer une coopération directe avec l'une ou l'autre des deux roues d'échappement. Cependant, un tel dispositif d'échappement est encombrant et comprend un mécanisme complexe.

Le document EP1367462A1 divulgue un dispositif d'échappement à double impulsion indirecte, qui comprend deux mobiles d'échappement engrenant l'un avec l'autre, et coopérant avec une même bascule. Lors des phases de repos, la bascule vient en butée sur des étoqueaux et le déblocage provoque des efforts et des frottements importants, ce qui nuit au rendement général. Au surplus, on peut noter que dans le document EP1367462A1, une phase de dégagement de la bascule bloquée en position de repos par un des deux mobiles d'échappement est suivie par une phase d'impulsion donnée par l'autre mobile d'échappement à la bascule. Il faut donc prévoir des ajustements précis pour éviter toute interférence. Des jeux sont toutefois nécessaires et imposent de prévoir des parcours angulaires de la bascule, et plus généralement des parties de mouvement de la bascule, au sein desquels la bascule est sans aucun contact avec l'un ou l'autre des deux mobiles d'échappement, une fois cette dernière dégagée. Durant ces parcours angulaires ou parties de mouvement de la bascule, cette dernière ne reçoit donc pas d'impulsion de la part de l'un ou l'autre des deux mobiles d'échappement, ce qui conduit à un faible rendement.

Le document EP1221637A1 se rapporte à un dispositif d'échappement à double impulsion indirecte, qui comprend deux mobiles d'échappement engrenant l'un avec l'autre, et coopérant avec une même bascule. Chaque roue d'échappement comporte un grand nombre de dents et la bascule est de petite taille, si bien que des tolérances de fabrication très précises sont nécessaires pour garantir le fonctionnement, et la bascule ne permet pas de transmettre au balancier une impulsion sur une grande course angulaire. En particulier, la bascule présente un format particulièrement limité vis-à-vis du format respectif des roues d'échappement qui sont chacune dotées d'un nombre conséquent de dents. Il en résulte que la bascule présente une taille très faible si bien que sa fabrication est complexe, ou que les roues d'échappement présentent une taille importante, ce qui nuit à la compacité du système. De plus, comme bien indiqué dans le document EP1367462A1, l'échappement de ce document EP1221637A1 ne permet pas d'obtenir une vitesse d'impulsion satisfaisante.

Le document CH714200A1 divulgue un dispositif d'échappement qui comprend deux mobiles d'échappement engrenant l'un avec l'autre, et coopérant avec une même ancre. Lors des phases d'impulsion, le mobile d'échappement donnant l'impulsion pivote dans le même sens que l'ancre, ce qui provoque des frottements et des pertes de rendement.

### Exposé de l'invention

Un but de la présente invention est de répondre aux inconvénients de l'art antérieur mentionnés ci-dessus et en particulier, tout d'abord, de proposer un dispositif d'échappement simple à fabriquer et/ou à assembler, et/ou qui présente un encombrement compact et/ou des pièces de faibles inerties, et/ou qui présente un rendement de fonctionnement élevé, et/ou qui présente une sensibilité aux chocs et/ou aux frottements améliorée, et/ou un meilleur compromis entre ces contraintes.

Pour cela un premier aspect de l'invention concerne un dispositif d'échappement d'une pièce d'horlogerie, comprenant :
- un premier mobile d'échappement, agencé pour être engagé avec un rouage moteur de la pièce d'horlogerie,
- un deuxième mobile d'échappement, engagé avec le premier mobile d'échappement,
- un mobile de blocage, agencé pour coopérer avec un oscillateur de la pièce d'horlogerie,
dans lequel :
- le premier mobile d'échappement comprend une première denture comprenant des premières dents de blocage,
- le deuxième mobile d'échappement comprend une deuxième denture comprenant des deuxième dents de blocage,
- le premier mobile d'échappement est agencé pour bloquer le mobile de blocage dans une première position de repos avec une des premières dents de blocage de la première denture lors d'une première étape dite de premier repos, suivie d'une deuxième étape dite de première impulsion,
- le deuxième mobile d'échappement est agencé pour bloquer le mobile de blocage dans une deuxième position de repos avec une des deuxièmes dents de blocage de la deuxième denture lors d'une troisième étape dite de deuxième repos, suivie d'une quatrième étape dite de deuxième impulsion, caractérisé en ce que :
   - lors de la deuxième étape dite de première impulsion, le premier mobile d'échappement donne une impulsion au mobile de blocage, de préférence avec ladite une des premières dents de blocage, et entraîne directement une des deuxièmes dents de blocage du deuxième mobile d'échappement avec une autre des premières dents de blocage,
   - lors de la quatrième étape dite de deuxième impulsion, le deuxième mobile d'échappement donne une impulsion au mobile de blocage, de préférence avec ladite une des deuxièmes dents de blocage, et se fait entraîner directement via une autre des deuxièmes dents de blocage par une des premières dents de blocage du premier mobile d'échappement.

Selon la mise en œuvre ci-dessus, les premier et deuxième mobiles d'échappement coopèrent entre eux et chacun avec le mobile de blocage via les mêmes dents de blocage. En d'autres termes, la première denture permet au premier mobile d'échappement de coopérer avec le mobile de blocage et avec le deuxième mobile d'échappement, tandis que la deuxième denture permet au deuxième mobile d'échappement de coopérer avec le mobile de blocage et avec le premier mobile d'échappement. Un seul type de dents (les premières dents de blocage) permet d'assurer les contacts du premier mobile d'échappement avec le mobile de blocage et avec le deuxième mobile d'échappement, un seul type de dents (les deuxièmes dents de blocage) permet d'assurer les contacts du deuxième mobile d'échappement avec le mobile de blocage et avec le premier mobile d'échappement. La structure des premier et deuxième mobiles d'échappement peut ainsi être simplifiée, leur inertie peut ainsi être réduite et leurs dimensions peuvent être prévues pour réduire autant que faire se peut l'encombrement requis au dispositif d'échappement.

Selon un mode de réalisation, l'oscillateur comprend un élément inertiel (typiquement un balancier) qui présente un mouvement oscillatoire, et chaque oscillation comprend une première alternance (durant laquelle le balancier pivote ou se déplace selon un premier sens de rotation ou de déplacement) et une deuxième alternance (durant laquelle le balancier pivote ou se déplace selon un deuxième sens de rotation ou de déplacement).

Selon un mode de réalisation, la première étape dite de premier repos est suivie de la deuxième étape dite de première impulsion lors d'une première alternance d'une oscillation, et la troisième étape dite de deuxième repos est suivie de la quatrième étape dite de deuxième impulsion lors d'une deuxième alternance de ladite oscillation.

Le dispositif d'échappement peut être défini selon les caractéristiques suivantes, prises individuellement ou en combinaison.

Selon un mode de réalisation, le premier mobile d'échappement entraîne le deuxième mobile d'échappement exclusivement avec les premières dents de blocage de la première denture.

Selon un mode de réalisation, le deuxième mobile d'échappement est entraîné par le premier mobile d'échappement exclusivement avec les deuxièmes dents de blocage de la deuxième denture.

Selon un mode de réalisation, le premier mobile d'échappement et/ou le deuxième mobile d'échappement comprend ou consiste en une roue dentée plane, de préférence identiques. Selon un mode de réalisation, chaque roue dentée plane comporte un seul type de dents. Selon un mode de réalisation, le premier mobile d'échappement et le deuxième mobile d'échappement sont formés par, ou comprennent des roues dentées identiques, l'une étant montée retournée (ou à l'envers) par rapport à l'autre. On peut ainsi typiquement prévoir une même roue d'échappement, avec une seule denture, ou un seul type de dents.

Selon un mode de réalisation :
- lors de la deuxième étape dite de première impulsion, le premier mobile d'échappement donne une impulsion au mobile de blocage avec ladite une des premières dents de blocage (celle qui était en contact avec le mobile de blocage lors de la première étape dite de premier repos), et entraîne directement une des deuxièmes dents de blocage du deuxième mobile d'échappement avec une autre des premières dents de blocage, qui est adjacente à ladite une des premières dents de blocage,
- lors de la quatrième étape dite de deuxième impulsion, le deuxième mobile d'échappement donne une impulsion au mobile de blocage avec ladite une des deuxièmes dents de blocage (celle qui était en contact avec le mobile de blocage lors de la troisième étape dite de deuxième repos), et se fait entraîner directement via une autre des deuxièmes dents de blocage, qui est adjacente à ladite une des deuxièmes dents de blocage. Ainsi, lors d'une même alternance de l'oscillateur, sur chaque mobile d'échappement, des dents de blocage différentes (mais adjacentes) coopèrent avec le mobile de blocage d'une part, et avec l'autre des mobiles d'échappement d'autre part. Ces caractéristiques permettent de dissocier les fonctions d'interactions avec le mobile de blocage d'une part, et avec l'autre des mobiles d'échappement d'autre part pour concevoir la forme des dents de blocage avec plus de liberté, tout en conservant un dispositif d'échappement compact. Conjugué à un mode de réalisation dans lequel le premier mobile d'échappement comprend entre quatre et huit dents, de préférence six dents, et/ou le deuxième mobile d'échappement comprend entre quatre et huit dents, de préférence six dents, une seule dent (ladite dent adjacente) entraîne l'autre mobile d'échappement, ce qui réduit les difficultés de conception liées à la gestion de l'hyperstatisme et des jeux nécessaires pour l'éviter. Autrement dit, lors d'une phase d'impulsion donnée par un mobile d'échappement, ce dernier coopère avec le mobile de blocage en un seul point de contact et l'autre mobile d'échappement en un seul point de contact.

Selon un mode de réalisation :
- chaque première dent de blocage comprend depuis un pied de dent une première portion concave, une deuxième portion convexe et une surface distale,
- chaque deuxième dent de blocage comprend depuis un pied de dent une première portion concave, une deuxième portion convexe et une surface distale,
et :
- chaque surface distale du premier mobile d'échappement et du deuxième mobile d'échappement est agencée pour être en contact et bloquer le mobile de blocage, lors de la première étape dite de premier repos ou lors de la troisième étape dite de deuxième repos,
- chaque deuxième portion convexe du premier mobile d'échappement est agencée pour être en contact et entraîner une deuxième portion convexe du deuxième mobile d'échappement, lors de la deuxième étape dite de première impulsion ou lors de la quatrième étape dite de deuxième impulsion,
- chaque première portion concave du premier mobile d'échappement et du deuxième mobile d'échappement est agencée pour présenter un jeu positif ou une absence de contact avec chaque surface distale ou avec chaque deuxième portion convexe du deuxième mobile d'échappement et du premier mobile d'échappement, respectivement. Ainsi, chaque dent de blocage d'un mobile d'échappement comprend une zone dédiée à la coopération avec le mobile de blocage (la surface distale), une zone dédiée à la coopération avec l'autre mobile d'échappement (la portion convexe), et une zone dédiée à recevoir la surface distale des dents de blocage de l'autre mobile d'échappement (la portion concave) pour éviter toute interférence.

Selon un mode de réalisation :
- chaque première portion concave présente une première épaisseur de dent E1,
- chaque deuxième portion convexe présente une deuxième épaisseur de dent E2,
et : $1 , 5 . E 1 < E 2 < 2 , 5 . E 1$

Selon un mode de réalisation :
- chaque surface distale du premier mobile d'échappement et du deuxième mobile d'échappement est formée par une extrémité de chaque première dent de blocage et de chaque deuxième dent de blocage, et/ou
- chaque surface distale du premier mobile d'échappement et du deuxième mobile d'échappement est formée par une surface arrondie constituant un bout de dent, et/ou
- chaque surface distale du premier mobile d'échappement et du deuxième mobile d'échappement est agencée pour coopérer exclusivement avec le mobile de blocage.

Selon un mode de réalisation :
- chaque surface distale du premier mobile d'échappement et du deuxième mobile d'échappement est agencée pour coopérer, de préférence exclusivement, avec le mobile de blocage et avec le deuxième mobile d'échappement ou le premier mobile d'échappement, respectivement.

Selon un mode de réalisation :
- chaque première dent de blocage comprend une extrémité de première dent,
- chaque deuxième dent de blocage comprend une extrémité de deuxième dent,
et chaque extrémité de première dent et chaque extrémité de deuxième dent comprend une première surface de flanc de dent et une deuxième surface de flanc de dent, adjacentes et présentant chacune respectivement au moins une première direction tangente et au moins une deuxième direction tangente formant entre elles un angle Δ saillant (vu depuis l'axe de rotation du mobile d'échappement en question). Selon ce mode de réalisation, chaque dent de blocage comprend à son extrémité une première surface de flanc de dent et une deuxième surface de flanc de dent formant entre elles un angle Δ saillant et procurant ainsi deux surfaces fonctionnelles distinctes pouvant conduire à encore réduire un effort de déblocage fourni par le balancier pour débloquer l'un ou l'autre des mobiles d'échappement.

D'une manière générale et selon un mode de réalisation, le mobile de blocage comprend :
- une première surface d'entrée d'impulsion et une deuxième surface d'entrée d'impulsion,
- une première portion surfacique de blocage et une deuxième portion surfacique de blocage,

et la première surface d'entrée d'impulsion et la deuxième surface d'entrée d'impulsion sont chacune agencées entre la première portion surfacique de blocage et la deuxième portion surfacique de blocage. Autrement dit, on peut définir sur le mobile de blocage :
   - un angle de secteur de blocage, défini par deux droites passant chacune par le centre de rotation du mobile de blocage et intersectant respectivement la première portion surfacique de blocage et la deuxième portion surfacique de blocage,
   - un angle de secteur d'impulsion, défini par deux droites passant chacune par le centre de rotation du mobile de blocage et tangentes respectivement à la première surface d'entrée d'impulsion et à la deuxième surface d'entrée d'impulsion (ou passant par ces première et deuxième surfaces d'entrée d'impulsion),
et l'angle de secteur de blocage est strictement supérieur à l'angle de secteur d'impulsion.
Selon un mode de réalisation, chaque roue d'échappement est agencée pour exercer sur le mobile de blocage un effort d'impulsion dirigé vers l'extérieur du mobile de blocage ou opposé à un plan de symétrie du mobile de blocage. Selon cette mise en œuvre, opposée à celle du document EP1221637A1, le mobile de blocage dispose d'un seul évidement central délimité par la première surface d'entrée d'impulsion et par la deuxième surface d'entrée d'impulsion, si bien que la structure est simplifiée tout en offrant une transmission des impulsions sur une grande course angulaire.

Selon un mode de réalisation, le mobile de blocage comprend :
- une première surface d'entrée d'impulsion et une deuxième surface d'entrée d'impulsion,
- une première portion surfacique de blocage et un premier bec de blocage, de préférence séparés par un premier évidement, le premier bec de blocage étant agencé entre la première portion surfacique de blocage et la première surface d'entrée d'impulsion,
- une deuxième portion surfacique de blocage et un deuxième bec de blocage, de préférence séparés par un deuxième évidement, le deuxième bec de blocage étant agencé entre la deuxième portion surfacique de blocage et la deuxième surface d'entrée d'impulsion,
- de sorte que lors de la première étape dite de premier repos, une deuxième surface de flanc de dent du premier mobile d'échappement est en appui sur la première portion surfacique de blocage et/ou sur le premier bec de blocage du mobile de blocage, et de sorte que lors de la troisième étape dite de deuxième repos, une deuxième surface de flanc de dent du deuxième mobile d'échappement est en appui sur la deuxième portion surfacique de blocage et/ou sur le deuxième bec de blocage du mobile de blocage,
- et de sorte que lors de la deuxième étape dite de première impulsion, une première surface de flanc de dent du premier mobile d'échappement est en contact avec la première surface d'entrée d'impulsion, et de sorte que lors de la quatrième étape dite de deuxième impulsion, une première surface de flanc de dent du deuxième mobile d'échappement est en contact avec la deuxième surface d'entrée d'impulsion. Selon ce mode de réalisation, chaque dent de blocage en contact avec le mobile de blocage lors de la phase de repos, peut prendre appui sur le mobile de blocage sur deux portions distinctes (la portion surfacique de blocage et/ou sur le bec de blocage respectifs), ce qui contribue à procurer une position de repos stable. Toujours selon ce mode de réalisation, la première portion surfacique de blocage et le premier bec de blocage, ainsi que la deuxième portion surfacique de blocage et le deuxième bec de blocage, peuvent être séparés par un évidement, ce qui réduit les risques d'hyperstatisme, d'arc-boutement ou d'instabilité. Encore selon ce mode de réalisation, la deuxième surface de flanc de dent et la première surface de flanc de dent prévues à l'extrémité de chaque dent de blocage du premier et de deuxième mobile d'échappement sont tour à tour ou successivement en contact avec le mobile de blocage lors du passage de l'étape de repos à l'étape d'impulsion immédiatement suivante, ce qui permet d'amoindrir la force de déblocage nécessaire à l'oscillateur (typiquement le balancier-spiral) pour débloquer le dispositif d'échappement.

Selon un mode de réalisation, le mobile de blocage est monté pivotant et présente, entre la première position de repos et la deuxième position de repos, un angle de bascule compris entre 50° et 70°, de préférence entre 55° et 65°, de préférence entre 57° et 63°. Un tel angle de bascule est bien plus important que celui d'une ancre dans un échappement à ancre suisse, ce qui permet d'offrir un trajet angulaire bien plus important au cours duquel le premier ou le deuxième mobile d'échappement peut donner l'impulsion, ce qui maximise le travail fourni par le premier ou le deuxième mobile d'échappement.

Selon un mode de réalisation, le premier mobile d'échappement comprend entre quatre et huit dents, de préférence six dents, et/ou le deuxième mobile d'échappement comprend entre quatre et huit dents, de préférence six dents. Un tel nombre limité de dents permet d'offrir une construction particulièrement compacte, qui est un critère important, en particulier dans le cadre d'un échappement à double alternance active et à entraînement tangentiel.

Un autre aspect de l'invention se rapporte à une pièce d'horlogerie, comprenant au moins un dispositif d'échappement selon le premier aspect.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente un dispositif d'échappement comprenant un premier et un deuxième mobiles d'échappement, un mobile de blocage et une plateau de balancier d'un oscillateur d'une pièce d'horlogerie, le dispositif d'échappement étant représenté sur la figure 1 lors d'une première étape dite de premier repos dans laquelle le mobile de blocage est dans une première position de repos, pour être en contact et bloquer le premier mobile d'échappement ;
[fig. 2] représente le dispositif d'échappement de la figure 1, lors d'une première étape intercalaire de déblocage qui suit immédiatement la première étape dite de premier repos ;
[fig. 3] représente le dispositif d'échappement de la figure 1, au début d'une deuxième étape dite de première impulsion dans laquelle le premier mobile d'échappement est en contact avec le mobile de blocage pour lui donner une impulsion ;
[fig. 4] représente le dispositif d'échappement de la figure 1, au cours de la deuxième étape dite de première impulsion ;
[fig. 5] représente le dispositif d'échappement de la figure 1, à la fin de la deuxième étape dite de première impulsion ;
[fig. 6] représente le dispositif d'échappement de la figure 1, lors d'une troisième étape dite de deuxième repos dans laquelle le mobile de blocage est dans une deuxième position de repos, pour être en contact et bloquer le deuxième mobile d'échappement ;
[fig. 7] représente le dispositif d'échappement de la figure 1, lors d'une deuxième étape intercalaire de déblocage qui suit immédiatement la troisième étape dite de deuxième repos ;
[fig. 8] représente le dispositif d'échappement de la figure 1, au début d'une quatrième étape dite de deuxième impulsion dans laquelle le deuxième mobile d'échappement est en contact avec le mobile de blocage pour lui donner une impulsion ;
[fig. 9] représente le dispositif d'échappement de la figure 1, au cours de la quatrième étape dite de deuxième impulsion ;
[fig. 10] représente le dispositif d'échappement de la figure 1, à la fin de la quatrième étape dite de deuxième impulsion ;
[fig. 11] représente la première position de repos et la deuxième position de repos que peut occuper le mobile de blocage ;
[fig. 12a et 12b] représentent en détail le mobile de blocage du dispositif d'échappement de la figure 1 ;
[fig. 13] représente une roue d'échappement faisant partie du premier ou du deuxième mobile d'échappement du dispositif d'échappement de la figure 1 ;
[fig. 14] représente en détail une dent de blocage de la roue d'échappement de la figure 13 ;
[fig. 15] représente en détail un bout d'une dent de blocage de la roue d'échappement de la figure 13 ;
[fig. 16] représente une variante de réalisation de la roue d'échappement de la figure 13 ;
[fig. 17] représente en détail une dent de blocage de la roue d'échappement de la figure 16 ;
[fig. 18] représente en détail un bout d'une dent de blocage de la roue d'échappement de la figure 16 ;
[fig. 19a et 19b] représentent en détail une variante de réalisation du mobile de blocage des figures 12a et 12b ;
[fig. 20a et 20b] représentent respectivement une vue générale et une vue de détail d'une variante de réalisation du dispositif d'échappement de la figure 1, comprenant notamment une premier et un deuxième mobile de blocage comprenant la roue d'échappement de la figure 16, et le mobile de blocage des figures 19a, 19b dans une première position de repos occupée lors d'une première étape dite de premier repos, dans laquelle le mobile de blocage est en contact et bloque le premier mobile d'échappement ;
[fig. 21a et 21b] représentent respectivement une vue générale et une vue de détail du dispositif d'échappement de la figure 20a, lors d'une première étape intercalaire de déblocage qui suit immédiatement la première étape dite de premier repos ;
[fig. 22a et 22b] représentent respectivement une vue générale et une vue de détail du dispositif d'échappement de la figure 20a, à un premier instant d'une deuxième étape dite de première impulsion dans laquelle le premier mobile d'échappement est en contact avec le mobile de blocage pour lui donner une impulsion ;
[fig. 23a et 23b] représentent respectivement une vue générale et une vue de détail du dispositif d'échappement de la figure 20a, à un deuxième instant de la deuxième étape dite de première impulsion ;
[fig. 24a et 24b] représentent respectivement une vue générale et une vue de détail du dispositif d'échappement de la figure 20a, à un troisième instant de la deuxième étape dite de première impulsion ;
[fig. 25a et 25b] représentent respectivement une vue générale et une vue de détail du dispositif d'échappement de la figure 20a, à la fin de la deuxième étape dite de première impulsion ;
[fig. 26a et 26b] représentent respectivement une vue générale et une vue de détail du dispositif d'échappement de la figure 20a, lors d'une troisième étape dite de deuxième repos dans laquelle le mobile de blocage est dans une deuxième position de repos, pour être en contact et bloquer le deuxième mobile d'échappement ;

### Description détaillée de mode(s) de réalisation

La figure 1 représente un dispositif d'échappement d'une pièce d'horlogerie, comprenant :
- un premier mobile d'échappement 1, agencé pour être engagé avec un rouage moteur 99 de la pièce d'horlogerie,
- un deuxième mobile d'échappement 2, engagé avec le premier mobile d'échappement 1,
- un mobile de blocage 4, agencé pour coopérer avec un oscillateur 5 de la pièce d'horlogerie.

Dans le détail, le premier mobile d'échappement 1 :
- est mobile en rotation autour d'un premier axe de rotation A1,
- comprend une première roue d'échappement 11 et un pignon 13, typiquement tous deux chassés sur un premier arbre définissant le premier axe de rotation A1,
- est engagé avec un rouage moteur 99 via le pignon 13 pour être entraîné en rotation,
- comprend une première denture comprenant des premières dents de blocage 121 présentant chacune une surface distale 121a.

Le deuxième mobile d'échappement 2 quant à lui :
- est mobile autour d'un deuxième axe de rotation A2,
- comprend une deuxième roue d'échappement 21 typiquement chassée sur un deuxième arbre définissant le deuxième axe de rotation A2,
- comprend une deuxième denture comprenant des deuxièmes dents de blocage 221 présentant chacune une surface distale 221a,
- est engagé, via les deuxièmes dents de blocage 221, avec les premières dents de blocage 121 du premier mobile d'échappement 1 pour être entraîné en rotation.

On peut noter figure 1 que la première roue d'échappement 11 et la deuxième roue d'échappement 21 sont identiques et simplement montées à l'envers l'une de l'autre. Les figures 13 à 15 montrent plus en détail la structure de la première roue d'échappement 11 et de la deuxième roue d'échappement 21.

En particulier, la première roue d'échappement 11 et la deuxième roue d'échappement 21 sont chacune dotées préférentiellement de six dents de blocage 121, 221. Plus généralement, ce nombre de dents de blocage 121, 221 peut être compris entre quatre et huit. On peut noter que le faible nombre de dents de blocage 121, 221 pourrait conduire à qualifier la première roue d'échappement 11 et la deuxième roue d'échappement 21 comme étant des pignons, le dictionnaire Berner qualifiant un pignon comme étant un organe denté qui compte généralement de 6 à 14 dents ou ailes.

Les dents de blocage 121, 221 se jouxtent, c'est-à-dire que seul un vide sépare deux dents de blocage 121, 221 successives ou consécutives de la première roue d'échappement 11 et de la deuxième roue d'échappement 21.

Préférentiellement, la première roue d'échappement 11 et la deuxième roue d'échappement 21 sont identiques, et sont simplement assemblés différemment sur leur axe respectif selon des orientations opposées. Préférentiellement, toutes les dents de blocage 121, 221, en particulier toutes les surfaces distales 121a, 221a, sont identiques.

On peut noter une caractéristique concernant la première roue d'échappement 11 et la deuxième roue d'échappement 21 qui porte sur le fait que les flancs F1, F2 de chacune des dents de blocage 121, 221 sont respectivement dotés d'une première portion P1 concave (vue depuis l'extérieur de la dent considérée) présentant une épaisseur E1, et d'une deuxième portion P21, P22 convexe (vue depuis l'extérieur de la dent considérée) présentant une épaisseur E2. Cette caractéristique permet d'obtenir un faible nombre de dents de blocage 121, 221 de la première roue d'échappement 11 et de la deuxième roue d'échappement 21.

En particulier, la première portion P1 s'inscrit ou s'inscrit sensiblement entre un diamètre de pied DP et un diamètre moyen DM dont la valeur correspond à la moyenne des valeurs respectives du diamètre de pied DP et d'un premier diamètre de tête DT1 par lequel passent les surfaces distales 121a, 221a (DM = (DP + DT1) / 2).

En l'occurrence, chaque surface distale 121a, 221a correspond, dans ce mode de réalisation illustré sur les figures 1 à 15, à une surface arrondie qui constitue le bout d'une dent de blocage 121, 221 (la surface arrondie étant plus particulièrement visible à la figure 15). En particulier, chaque surface distale 121a, 221a constitue l'extrémité arrondie d'une portion distale P3. Ainsi. Il est possible de tracer un cercle de diamètre DT1 qui est tangent à une surface ou à toutes les surfaces 121a, 221a.

La deuxième portion P21 du flanc F1 s'inscrit ou s'inscrit sensiblement entre le diamètre moyen DM et le diamètre de tête DT1 et comprend ainsi la portion distale P3, tandis que la deuxième portion P22 du flanc F2 s'inscrit ou s'inscrit sensiblement entre le diamètre moyen DM et un deuxième diamètre de tête DT2.

Le deuxième diamètre de tête DT2 est fonction de la hauteur H de la portion distale P3 qui comprend la surface distale 121a, 221a, avec H = (DT1 - DT2) / 2.

L'épaisseur E de chacune des dents de blocage 121, 221, c'est-à-dire la distance séparant les deux flancs F1, F2 selon une direction orthoradiale à l'axe A1, A2, présente une valeur E2 maximale au niveau du diamètre DM ou sensiblement au niveau du diamètre DM, c'est-à-dire au niveau du changement de signe de la dérivée (c'est-à-dire qu'on a un point tournant ou un extremum local), ou un changement du sens de la pente en passant de la première portion P1 à la deuxième portion P21, P22. L'épaisseur E de chacune des dents de blocage 121, 221 présente une valeur minimale E1 au niveau de la première portion P1. On peut noter que 1,5.E1 < E2 < 2,5.E1.

Préférentiellement, les portions P1 sont des arcs de cercle. Préférentiellement, les portions P21, P22 sont des arcs de cercle.

Préférentiellement, les premières portions P1 de deux dents qui se jouxtent s'inscrivent au sein d'un même arc de cercle C1 (voir la figure 13).

Dans la construction représentée sur les figures 13 à 15, on peut noter que DP ~ 0,35 . DT1. Plus généralement, DP ≤ 0,5 . DT1, voire DP ≤ 0,4 . DT1.

Dans le dispositif d'échappement illustré par les figures 1 à 10, les surfaces distales 121a, 221a coopèrent exclusivement avec les zones fonctionnelles 41a, 41b, 43a, 43b du mobile de blocage 4 pour la mise en œuvre des étapes respectives de repos, de déverrouillage ou de déblocage, et d'impulsion. Autrement dit, ces surfaces distales 121a, 221a n'interviennent pas pour permettre l'engrènement des organes dentés 11, 21, c'est-à-dire qu'elles ne coopèrent pas avec les portions P1, P21, P22.

La figure 1 montre par ailleurs que le mobile de blocage 4 :
- est mobile en rotation autour d'un troisième axe de rotation A4,
- comprend des premiers moyens de blocage sous la forme d'une première portion surfacique de blocage 43a pour bloquer le premier mobile d'échappement 1,
- comprend des deuxièmes moyens de blocage sous la forme d'une deuxième portion surfacique de blocage 43b, pour bloquer le deuxième mobile d'échappement 2,
- comprend des premiers moyens d'entrée d'impulsion sous la forme d'une première portion d'entrée d'impulsion 41a pour recevoir une impulsion du premier mobile d'échappement 1,
- comprend des deuxièmes moyens d'entrée d'impulsion sous la forme d'une deuxième portion d'entrée d'impulsion 41b pour recevoir une impulsion du deuxième mobile d'échappement 2,
- comprend une fourchette avec une première corne 410 et une deuxième corne 420, la première corne 410 comprenant une première surface ou portion d'impulsion 42a, la deuxième corne 420 comprenant une deuxième surface ou portion d'impulsion 42b,
- présente un plan de symétrie passant par le troisième axe de rotation A4.

L'oscillateur 5 comprend un balancier 51 mobile en rotation autour d'un quatrième axe de rotation A5, et qui comprend un plateau de balancier 511 équipé d'une cheville 511a qui peut coopérer avec la fourchette du mobile de blocage 4. L'oscillateur 5 comprend aussi un organe élastique de rappel, typiquement un spiral, accouplé au balancier 51.

Comme cela sera expliqué ci-dessous, le dispositif d'échappement des figures 1 à 10 se distingue par un angle de basculement β du mobile de blocage supérieur à 50°, typiquement compris entre 55° et 60° comme le montre bien la figure 11. Les figures 12a, 12b donnent le détail des différentes caractéristiques géométriques du mobile de blocage 4. En particulier, le mobile de blocage 4 est muni d'une fourchette avec des cornes 410, 420. En particulier, la fourchette 400 est prévue avec deux premières portions, dites portions d'impulsion 42a, 42b, disposées en regard l'une de l'autre et agencées pour transmettre à la cheville 511a du balancier 51, lors d'une étape d'impulsion, au moins une partie de l'impulsion reçue du premier mobile d'échappement 1 ou du deuxième mobile d'échappement 2. La fourchette 400 comprend deux deuxièmes portions, dites portions de butée 411b, 421b, disposées en regard l'une de l'autre et chacune agencée en saillie par rapport à l'une des premières portions 42a, 42b. Les portions de butée 411b, 421b sont séparée ou reliées aux portions d'impulsion 42a, 42b par des portions de raccordement 411c, 421c.

Ces caractéristiques, en particulier les portions de butée 411b, 421b et les portions de raccordement 411c, 421c, sont bien visibles sur la figure 12a. la valeur importante de l'angle de basculement β rend les portions de butée 411b, 421b saillantes, tandis que les portions de raccordement 411c, 421c, disposées entre les portions de butée 411b, 421b et les première et deuxième surfaces ou portions d'impulsion 42a, 42b, sont particulièrement importantes afin de laisser passer la cheville 511a lors du dégagement (voir figures 1 et 2, et figures 6 et 7).

Les cornes 410, 420 comprennent également des parois distales 412, 422 afin de définir des moyens de butée B1, B2 à la jonction de ces parois et des portions de butée 411, 421b, qui sont prévus pour éventuellement coopérer avec le plateau 511 en cas de choc.

Le mobile de blocage 4 comprend également des dégagements 44a, 44b qui jouxtent les première et deuxième portions surfaciques de blocage 43a, 43b du côté opposé des portions d'entrée d'impulsion 41a, 41b. Ces dégagements sont prévus pour éviter toute interférence entre les mobiles d'échappement 1, 2 et le mobile de blocage 4 en dehors des zones fonctionnelles 41a, 41b, 43a, 43b, notamment lors du réglage de l'heure de la montre.

On peut noter figure 12a que les première et deuxième portions d'entrée d'impulsion 41a, 41b sont agencées entre les première et deuxième portions surfaciques de blocage 43a, 43b. En particulier, on peut définir sur le mobile de blocage 4 représenté figure 12a :
- un angle de secteur de blocage θ1, défini par deux droites passant chacune par le troisième axe de rotation A4 du mobile de blocage 4 et intersectant respectivement la première portion surfacique de blocage 43a et la deuxième portion surfacique de blocage 43b,
- un angle de secteur d'impulsion θ2, défini par deux droites passant chacune par le troisième axe de rotation A4 du mobile de blocage 4 et tangentes respectivement à la première surface d'entrée d'impulsion 41a et à la deuxième surface d'entrée d'impulsion 41b (ou passant par ces première et deuxième surfaces d'entrée d'impulsion 41a, 41b),
et l'angle de secteur de blocage θ1 est strictement supérieur à l'angle de secteur d'impulsion θ2.

Les figures 1 à 10 illustrent les différentes étapes du procédé d'entretien des oscillations de l'oscillateur 5 par le dispositif d'échappement, et qui se succèdent dans l'ordre des figures afin de permettre le bon fonctionnement du dispositif d'échappement.

La figure 1 illustre une première étape dite de premier repos, dans laquelle une surface distale 121a du premier mobile d'échappement 1 est en contact avec une première portion surfacique de blocage 43a du mobile de blocage 4. Lors de cette étape, le plateau 511 du balancier 51 tourne, dans un premier temps, dans le sens horaire, puis, dans un deuxième temps, dans le sens anti-horaire sous l'effet du rappel élastique d'un organe élastique de rappel (typiquement un spiral d'un balancier-spiral).

La figure 2 illustre une première étape intercalaire, dite de « déblocage », dans laquelle la cheville 511a agit sur une deuxième surface ou portion d'impulsion 42b d'une fourchette du mobile de blocage 4 sous l'effet de la rotation du balancier 51 qui tourne maintenant en sens anti-horaire. Cette étape intercalaire correspond ainsi à une première étape de dégagement du balancier 51 ou du plateau de balancier 511. Lors de cette étape, le mobile de blocage 4 et le premier mobile d'échappement 1 tournent dans le même sens de pivotement, ici le sens horaire. Cela permet à la surface distale 121a de quitter la première portion surfacique de blocage 43a et d'initier le contact avec une première portion d'entrée d'impulsion 41a du mobile de blocage 4.

La figure 3 illustre une première phase d'une deuxième étape dite de première impulsion, dans laquelle la surface distale 121a est en contact et agit à l'encontre de la première portion d'entrée d'impulsion 41a du mobile de blocage 4, de sorte que la surface ou portion d'impulsion 42a de la fourchette du mobile de blocage 4 communique une impulsion à la cheville 511a et que le plateau 511 du balancier poursuive ainsi sa rotation dans le sens anti-horaire. La figure 4 illustre une deuxième phase de la deuxième étape dite de première impulsion dans laquelle la cheville 511a vient de passer la ligne des centres LC. La figure 5 illustre une troisième phase de la deuxième étape dite de première impulsion dans laquelle la cheville 511a est sur le point de perdre le contact avec la première surface ou portion d'impulsion 42a de la fourchette du mobile de blocage 4. On peut noter que lors de la deuxième étape dite de première impulsion, le mobile de blocage 4 et le premier mobile d'échappement 1 pivotent selon des sens de rotation opposés.

La figure 6 illustre une troisième étape dite de deuxième repos, dans laquelle une surface distale 221a du deuxième mobile d'échappement 2 est en contact avec une deuxième portion surfacique de blocage 43b du mobile de blocage 4. Lors de cette étape, le plateau 511 du balancier 51 tourne, dans un premier temps, dans le sens anti-horaire, puis, dans un deuxième temps, dans le sens horaire sous l'effet du rappel élastique du spiral du balancier-spiral.

La figure 7 illustre une deuxième étape intercalaire, dite de « déblocage », dans laquelle la cheville 511a agit sur la première surface ou portion d'impulsion 42a du mobile de blocage 4 sous l'effet de la rotation du balancier 51 qui tourne maintenant en sens horaire. Cette étape intercalaire correspond ainsi à une deuxième étape de dégagement du balancier 51 ou du plateau de balancier 511. Lors de cette étape, le mobile de blocage 4 et le premier mobile d'échappement 1 tournent dans le même sens de pivotement, ici le sens anti-horaire. Cela permet à la surface distale 221a de quitter la deuxième portion surfacique de blocage 43b et d'initier le contact avec une deuxième portion d'entrée d'impulsion 41b du mobile de blocage 4.

La figure 8 illustre une première phase d'une quatrième étape dite de deuxième impulsion, dans laquelle la surface distale 221a agit à l'encontre de la deuxième portion d'entrée d'impulsion 41b du mobile de blocage 4, de sorte que la deuxième surface ou portion d'impulsion 42b de la fourchette du mobile de blocage 4 communique une impulsion à la cheville 511a et que le plateau 511 du balancier poursuive ainsi sa rotation dans le sens horaire. La figure 9 illustre une deuxième phase de la quatrième étape dite de deuxième impulsion dans laquelle la cheville 511a vient de passer la ligne des centres LC. La figure 10 illustre une troisième phase de la quatrième étape dite de deuxième impulsion dans laquelle la cheville 511a est sur le point de perdre le contact avec la deuxième surface ou portion d'impulsion 42b de la fourchette du mobile de blocage 4. On peut noter que lors de la quatrième étape dite de deuxième impulsion, le mobile de blocage 4 et le deuxième mobile d'échappement 2 pivotent selon des sens de rotation opposés.

À l'issue de cette quatrième étape, le dispositif d'échappement retrouve la configuration illustrée par la figure 1. Ainsi, le procédé de fonctionnement du dispositif d'échappement comprend une répétition de ces différentes étapes successives afin d'entretenir les oscillations du balancier-spiral. Ce procédé de fonctionnement est donc un processus cyclique qui comprend une répétition de ces différentes étapes successives.

Ainsi, le procédé de fonctionnement du dispositif d'échappement comprend dans cet ordre :
- Une première étape dite de premier repos dans laquelle un premier mobile d'échappement 1 est en coopération avec un mobile de blocage 4 afin de bloquer leur position angulaire respective ;
- Une deuxième étape dite de première impulsion, successive à la première étape dite de premier repos, dans laquelle le même premier mobile 1 est en coopération avec le mobile de blocage 4, de sorte que ce premier mobile 1 mène le mobile de blocage 4 selon un parcours angulaire prédéfini ;
- Une troisième étape dite de deuxième repos, successive à la deuxième étape dite de première impulsion, dans laquelle un deuxième mobile d'échappement 2, relié cinématiquement au premier mobile d'échappement 1, est en coopération avec le mobile de blocage 4 afin de bloquer leur position angulaire respective ;
- Une quatrième étape dite de deuxième impulsion, successive à la troisième étape dite de deuxième repos, dans laquelle le même deuxième mobile d'échappement 2 est en coopération avec le mobile de blocage 4, de sorte que ce deuxième mobile 2 mène le mobile de blocage 4 selon un parcours angulaire prédéfini ;
Ce procédé comprend en particulier :
- Une première étape intercalaire, dite de « déblocage », intercalée entre la première étape dite de premier repos et la deuxième étape dite de deuxième impulsion, dans laquelle le mobile de blocage 4 et le premier mobile d'échappement 1 tournent dans le même sens.
- Une deuxième étape intercalaire, dite de « déblocage », intercalée entre la troisième étape dite de deuxième repos et la quatrième étape dite de deuxième impulsion, dans laquelle le mobile de blocage 4 et le deuxième mobile d'échappement 2 tournent dans le même sens.

Dans une construction alternative, il serait tout à fait imaginable de faire coopérer les surfaces distales 121a, 221a avec les portions P1 et/ou P21, P22. Ainsi, ces surfaces distales 121a, 221a auraient une quadruple fonction : repos, déblocage, impulsion, et engrènement.

Les figures 16 à 18 illustrent une variante de réalisation pour la première roue d'échappement 11 et la deuxième roue d'échappement 21 des premier et deuxième mobiles d'échappement, et les figures 19a, 19b illustrent une variante de réalisation pour le mobile de blocage 4, pour proposer un mode de réalisation alternatif au dispositif d'échappement des figures 1 à 10.

Dans le mode de réalisation précédemment décrit en référence aux figures 1 à 15, seule la surface distale 121a, 221a de la portion distale P3 est fonctionnelle.

Dans le mode de réalisation alternatif des figures 16 à 26b, il est proposé de conformer la portion distale P3 de chaque dent de blocage 121, 221 de façon à rapprocher encore les surfaces en contact entre le mobile de blocage 4 et un mobile d'échappement 1 ou 2 du troisième axe de rotation A4 du mobile de blocage 4, en particulier lors d'une étape de déblocage intercalée entre deux étapes de repos et d'impulsion successives.

Ainsi pour un même rayon R5 (Figure 11 ou figure 20a), à savoir une même distance de la cheville 511a en regard de l'axe A5, pour une même fourchette 410, 420 d'un mobile 4, et pour un même pointage A1, A2, A4 des mobiles 1, 2 et 4, il est encore possible d'amoindrir la force de déblocage nécessaire au balancier-spiral.

Pour ce faire, et comme illustré figures 17 et 18, chaque portion distale P3 est composée d'une première portion P31 et d'une deuxième portion P32, toutes deux fonctionnelles, à savoir coopérant avec le mobile de blocage 4. La première portion P31 forme un angle Ω compris entre 15° et 25° avec une droite passant par l'axe A1, A2 et le point de jonction des portions P31, P32, lorsque cette première portion P31 est vue depuis l'axe A1, A2. Ces portions P31 et P32 forment un angle Δ saillant, c'est-à-dire strictement inférieur à 180°, typiquement compris entre 135° et 150°, lorsqu'elles sont vues depuis l'axe A1, A2. Sur les figures 17 et 18, chaque première portion P31 et deuxième portion P32 est plane, mais on peut prévoir des surfaces courbes, et auquel cas, au moins une tangente de chaque portion P31 et P32 forment un angle Δ saillant, c'est-à-dire strictement inférieur à 180°, typiquement compris entre 135° et 150°.

Les portions P31 et P32 forment donc un V lorsqu'elles sont vues depuis l'axe A1, A2, tout comme les portions 43a1, 43a2 et 43b1, 43b2 des portions surfaciques de blocage 43a, 43b du mobile de blocage 4 des figures 12a, 12b lorsque celles-ci sont vues depuis l'extérieur du mobile de blocage 4.

La figure 16 illustre une roue d'échappement 11, 12 avec de telles dents de blocage 121, 221, et les figures 17 et 18 illustrent les détails d'une dent de blocage particulière. Les figures 19a et 19b représentent quant à elles le mobile de blocage 4 coopérant avec de telles roues 11, 12.

Les figures 20a et 20b illustrent un dispositif d'échappement lors d'une première étape dite de premier repos (équivalentes à la figure 1). La deuxième portion P32 coopère avec le mobile de blocage 4 en deux zones de contact au niveau de portions surfaciques 43a1, 43a2 et 43b1, 43b2 (visibles et détaillées figure 19b). Dans cette construction particulière, les portions 43a1 et 43b1 sont des surfaces planes, tandis que les portions 43a2, 43b2 sont hémisphériques et font saillie des portions 43a1 et 43b1, ou à tout le moins, les portions 43a1 et 43b1 sont séparées des portions 43a2, 43b2 par un évidement ou une portion en creux. Ces portions sont conformées de façon que la force F de réaction résultante entre les mobiles passe ou passe sensiblement par le troisième axe de rotation A4 du mobile de blocage 4.

La première étape de déblocage (successive à la première étape dite de premier repos), initiée par le contact entre la cheville 511a et la portion 42b, induit le déplacement relatif de la portion P32 vis-à-vis des portions 43a1, 43a2 (toujours avec une rotation dans le même sens de pivotement pour le mobile de blocage 4 et le premier mobile d'échappement 1) jusqu'à la configuration représentée par les figures 21a, 21b qui correspond au moment où l'étape d'impulsion est initiée. Dans cette configuration, la portion P31 vient ponctuellement en contact avec la portion 43a2 pour ensuite coopérer avec la portion d'entrée d'impulsion 41a lors de la deuxième étape dite de première impulsion.

Les figures 22a et 22b illustrent le contact entre la portion 42a et la cheville 511a en amont de la ligne des centres LC. Les figures 23a et 23b illustrent le contact entre la portion 42a et la cheville 511a en aval de la ligne des centres LC. Sur ces représentations, la première portion P31 coopère avec la portion 41a, avant que la deuxième portion P32 ne prenne le relais (figures 24a, 24b). Le contact entre la deuxième portion P32 et la portion 41a se poursuit jusqu'à ce que la portion distale 121a ne vienne en contact avec l'extrémité de la portion 41a qui coïncide ici avec l'extrémité de la portion 43a2 (Figures 25a, 25b).

Il s'ensuit une troisième étape dite de deuxième repos dans laquelle une dent de blocage 221 de la roue d'échappement 21 coopère avec les portions 43b1, 43b2 du mobile de blocage 4 (Figures 26a, 26b).

### Application industrielle

Un dispositif d'échappement selon la présente invention, et sa fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, les mobiles d'échappement peuvent être des mobiles « pleins » (dépourvus d'évidements) ou des mobiles évidés. Il en va de même pour le mobile de blocage. Par ailleurs, les mobiles d'échappement peuvent être identiques ou différents dans leur formes (on peut prévoir des dentures identiques ou différentes, des structures monolithiques et/ou composites, d'un seul tenant et/ou des assemblages, des nombres de dents identiques ou différents), ou dans leurs matières.

## Revendications

1. Dispositif d'échappement d'une pièce d'horlogerie, comprenant :
- un premier mobile d'échappement (1), agencé pour être engagé avec un rouage moteur (99) de la pièce d'horlogerie,
- un deuxième mobile d'échappement (2), engagé avec le premier mobile d'échappement (1),
- un mobile de blocage (4), agencé pour coopérer avec un oscillateur de la pièce d'horlogerie,
dans lequel :
- le premier mobile d'échappement (1) comprend une première denture comprenant des premières dents de blocage (121),
- le deuxième mobile d'échappement (2) comprend une deuxième denture comprenant des deuxièmes dents de blocage (221),
- le premier mobile d'échappement (1) est agencé pour bloquer le mobile de blocage (4) dans une première position de repos avec une des premières dents de blocage (121) de la première denture lors d'une première étape dite de premier repos, suivie d'une deuxième étape dite de première impulsion,
- le deuxième mobile d'échappement (2) est agencé pour bloquer le mobile de blocage (4) dans une deuxième position de repos avec une des deuxièmes dents de blocage (221) de la deuxième denture lors d'une troisième étape dite de deuxième repos, suivie d'une quatrième étape dite de deuxième impulsion,
**caractérisé en ce que** :
- lors de la deuxième étape dite de première impulsion, le premier mobile d'échappement (1) donne une impulsion au mobile de blocage (4), de préférence avec ladite une des premières dents de blocage (121), et entraîne directement une des deuxièmes dents de blocage (221) du deuxième mobile d'échappement (2) avec une autre des premières dents de blocage (121),
- lors de la quatrième étape dite de deuxième impulsion, le deuxième mobile d'échappement (2) donne une impulsion au mobile de blocage (4), de préférence avec ladite une des deuxièmes dents de blocage (221), et se fait entraîner directement via une autre des deuxièmes dents de blocage (221) par une des premières dents de blocage (121) du premier mobile d'échappement (1).

2. Dispositif d'échappement selon la revendication 1, dans lequel le premier mobile d'échappement (1) entraîne le deuxième mobile d'échappement (2) exclusivement avec les premières dents de blocage (121) de la première denture.

3. Dispositif d'échappement selon l'une des revendications 1 ou 2, dans lequel le deuxième mobile d'échappement (2) est entraîné par le premier mobile d'échappement (1) exclusivement via les deuxièmes dents de blocage (221) de la deuxième denture.

4. Dispositif d'échappement selon l'une des revendications 1 à 3, dans lequel le premier mobile d'échappement (1) et/ou le deuxième mobile d'échappement (2) comprend ou consiste en une roue dentée plane, de préférence identiques.

5. Dispositif d'échappement selon l'une des revendications 1 à 4, dans lequel :
- lors de la deuxième étape dite de première impulsion, le premier mobile d'échappement (1) donne une impulsion au mobile de blocage (4) avec ladite une des premières dents de blocage (121), et entraîne directement une des deuxièmes dents de blocage (221) du deuxième mobile d'échappement (2) avec une des premières dents de blocage (121) adjacente à ladite une des premières dents de blocage (121),
- lors de la quatrième étape dite de deuxième impulsion, le deuxième mobile d'échappement (2) donne une impulsion au mobile de blocage (4) avec ladite une des deuxièmes dents de blocage (221), et se fait entraîner directement via une des deuxièmes dents de blocage (221) adjacente à ladite une des deuxièmes dents de blocage (221).

6. Dispositif d'échappement selon l'une des revendications 1 à 5, dans lequel :
- chaque première dent de blocage (121) comprend depuis un pied de dent une première portion concave (P1), une deuxième portion convexe (P21, P22) et une surface distale (121a),
- chaque deuxième dent de blocage (221) comprend depuis un pied de dent une première portion concave (P1), une deuxième portion convexe (P21, P22) et une surface distale (221a),
dans lequel :
- chaque surface distale (121a, 221a) du premier mobile d'échappement (1) et du deuxième mobile d'échappement (2) est agencée pour être en contact et bloquer le mobile de blocage (4), lors de la première étape dite de premier repos ou lors de la troisième étape dite de deuxième repos,
- chaque deuxième portion convexe (P21, P22) du premier mobile d'échappement (1) est agencée pour être en contact et entraîner une deuxième portion convexe (P21, P22) du deuxième mobile d'échappement (2), lors de la deuxième étape dite de première impulsion ou lors de la quatrième étape dite de deuxième impulsion,
- chaque première portion concave (P1) du premier mobile d'échappement (1) et du deuxième mobile d'échappement (2) est agencée pour présenter un jeu positif ou une absence de contact avec chaque surface distale (121a, 221a) ou avec chaque deuxième portion convexe (P21, P22) du deuxième mobile d'échappement (2) et du premier mobile d'échappement (1), respectivement.

7. Dispositif d'échappement selon la revendication 6, dans lequel :
- chaque première portion concave (P1) présente une première épaisseur de dent E1,
- chaque deuxième portion convexe (P21, P22) présente une deuxième épaisseur de dent E2,
et dans lequel : $1 , 5 . E 1 < E 2 < 2 , 5 . E 1$

8. Dispositif d'échappement selon l'une des revendications 6 ou 7, dans lequel :
- chaque surface distale (121a, 221a) du premier mobile d'échappement (1) et du deuxième mobile d'échappement (2) est formée par une extrémité de chaque première dent de blocage (121) et de chaque deuxième dent de blocage (221), et/ou
- chaque surface distale (121a, 221a) du premier mobile d'échappement (1) et du deuxième mobile d'échappement (2) est formée par une surface arrondie constituant un bout de dent, et/ou
- chaque surface distale (121a, 221a) du premier mobile d'échappement (1) et du deuxième mobile d'échappement (2) est agencée pour coopérer exclusivement avec le mobile de blocage (4).

9. Dispositif d'échappement selon l'une des revendications 6 ou 7, dans lequel :
- chaque surface distale (121a, 221a) du premier mobile d'échappement (1) et du deuxième mobile d'échappement (2) est agencée pour coopérer avec le mobile de blocage (4) et avec le deuxième mobile d'échappement (2) ou le premier mobile d'échappement (1), respectivement.

10. Dispositif d'échappement selon l'une des revendications 1 à 9, dans lequel :
- chaque première dent de blocage (121) comprend une extrémité de première dent,
- chaque deuxième dent de blocage (221) comprend une extrémité de deuxième dent,
et dans lequel chaque extrémité de première dent et chaque extrémité de deuxième dent comprend une première surface de flanc de dent et une deuxième surface de flanc de dent, adjacentes et présentant chacune respectivement au moins une première direction tangente et au moins une deuxième direction tangente formant entre elles un angle Δ saillant.

11. Dispositif d'échappement selon la revendication 10, dans lequel le mobile de blocage (4) comprend :
- une première surface d'entrée d'impulsion (41a) et une deuxième surface d'entrée d'impulsion (41b),
- une première portion surfacique de blocage (43a1) et un premier bec de blocage (43a2), de préférence séparés par un premier évidement, le premier bec de blocage (43a2) étant agencé entre la première portion surfacique de blocage (43a1) et la première surface d'entrée d'impulsion (41a),
- une deuxième portion surfacique de blocage (43b1) et un deuxième bec de blocage (43b2), de préférence séparés par un deuxième évidement, le deuxième bec de blocage (43b2) étant agencé entre la deuxième portion surfacique de blocage (43b1) et la deuxième surface d'entrée d'impulsion (41b),
- dans lequel une deuxième surface de flanc de dent du premier mobile d'échappement (1) est en appui sur la première portion surfacique de blocage (43a1) et/ou sur le premier bec de blocage (43a2) du mobile de blocage (4) lors de la première étape dite de premier repos et une deuxième surface de flanc de dent du deuxième mobile d'échappement (2) est en appui sur la deuxième portion surfacique de blocage (43b1) et/ou sur le deuxième bec de blocage (43b2) du mobile de blocage (4) lors de la troisième étape dite de deuxième repos,
- et dans lequel une première surface de flanc de dent du premier mobile d'échappement (1) est en contact avec la première surface d'entrée d'impulsion (41a) lors de la deuxième étape dite de première impulsion, et une première surface de flanc de dent du deuxième mobile d'échappement (2) est en contact avec la deuxième surface d'entrée d'impulsion (41b) lors de la quatrième étape dite de deuxième impulsion.

12. Dispositif d'échappement selon l'une des revendications 1 à 11, dans lequel le mobile de blocage (4) est monté pivotant et présente, entre la première position de repos et la deuxième position de repos, un angle de bascule compris entre 50° et 70°, de préférence entre 55° et 65°, de préférence entre 57° et 63°.

13. Dispositif d'échappement selon l'une des revendications 1 à 12, dans lequel le premier mobile d'échappement (1) comprend entre quatre et huit dents, de préférence six dents, et/ou le deuxième mobile d'échappement (2) comprend entre quatre et huit dents, de préférence six dents.

14. Pièce d'horlogerie, comprenant au moins un dispositif d'échappement selon l'une des revendications 1 à 13.
